# EUROPÄISCHE PATENTSCHRIFT

(11) **EP 1 903 172 B1**
(45) Veröffentlichungstag und Bekanntmachung des Hinweises auf die Patenterteilung: **16.07.2008**
(21) Anmeldenummer: 06016975.2
(22) Anmeldetag: 15.08.2006
(51) Int. Cl.: E05D 15/52, E06B 3/38, E06B 5/11

(54) **Sicherheitsfenster oder -tür in einbruchhemmender Ausführung**
Burglar-proof security window or door
Fenêtre ou porte de sécurité anti-effraction

(43) Veröffentlichungstag der Anmeldung: 26.03.2008
(73) Patentinhaber: Sälzer Sicherheitstechnik GmbH, 35037 Marburg (DE)
(72) Erfinder: Sälzer, Heinrich, 35037 Marburg (DE)
(74) Vertreter: Bauer, Dirk

(56) Entgegenhaltungen:
- EP-A2- 1 516 996
- DE-C- 659 001
- DE-C- 885 211
- DE-U1- 9 409 388

## Beschreibung

Die Erfindung betrifft ein Sicherheitsfenster oder eine Sicherheitstür in einbruchhemmender Ausführung, mit einem in einer Öffnung eines Gebäudes verankerbaren Blendrahmen und einem mit einer Füllung versehenen und in dem Blendrahmen um eine horizontale Kippachse kippbar um eine vertikale Drehachse gelagerten Flügelrahmen, dessen Kippbewegung in einer Kippendstellung durch mindestens eine den Flügelrahmen mit dem Blendrahmen verbindende und vorzugsweise an der der Kippachse gegenüberliegenden Seite des Flügelrahmens befestigten Sicherheitsschere begrenzt ist sowie mit einem fest mit einer verdeckt in einem Falzbereich zwischen dem Flügelrahmen und dem Blendrahmen geführten Schubstange des Flügelrahmens gekoppelten ersten Verriegelungselement, das in einer Kippstellung der Schubstange mit einem fest in dem Blendrahmen verbundenen zweiten Verriegelungselement derart formschlüssig in Eingriff steht, dass beide Verriegelungselemente um die Kippachse relativ zueinander verdrehbar sind und das in einer Drehstellung der Schubstange außer Eingriff mit dem fest mit dem Blendrahmen verbundenen zweiten Verriegelungselement steht, so dass eine Drehbewegung des Flügelrahmens um die Drehachse möglich ist.

### Stand der Technik

Fenster älterer Bauart gehen beispielsweise aus der DE 885 211 C hervor. Darin sind Fenster mit Dreh-Kipp-Funktion beschrieben, die an den dem Innenraum zugewandten Oberflächen des Blendrahmens über Verstelleinrichtungen verfügen, mittels denen ein Wechsel der Beschlagposition zwischen einer Dreh- und einer Kippstellung ermöglicht ist.

Bislang beziehen sich die einschlägigen Normen der Einbruchhemmung bei Fenstern oder Türen stets auf den geschlossenen Zustand des dreh- und/oder kippbar in dem Blendrahmen gelagerten Flügelrahmens. Im geschlossenen Zustand greifen am Flügelrahmen angeordnete Verriegelungselemente, die typischerweise mittels einer Schubstange, die wiederum mittels eines Einhand-Drehgriffs betätigt wird, verschoben werden, in angepasst ausgestaltete Verriegelungselemente, die fest am Blendrahmen angeordnet sind. Durch eine entsprechend große Anzahl an Verriegelungselementen, d.h. einer Anordnung derselben mit kurzen Abständen zueinander an möglichst allen vier Flügelrahmenschenkeln (typischerweise zwei vertikale und zwei horizontale), wird in Verbindung mit einem stark ausgeprägten Formschluss zwischen den Verriegelungselementen, die z.B. patrizenförmig und matrizenförmig ausgestaltet sind und formschlüssig miteinander in Eingriff stehen, eine vergleichsweise große Sicherheit gegenüber Ein- bzw. Aufbruchsversuchen erzielt.

Unzureichend ist bei derartigen Sicherheitsfenstern aber die Einbruchhemmung im gekippten Zustand des Flügelrahmens. In diesem Zustand sind die Verriegelungselemente nicht wirksam, da diese aufgrund der entsprechenden Stellung der Schubstangen nicht in Eingriff miteinander stehen, sondern durch Verschiebung der Schubstange relativ zueinander verschoben und außer Eingriff sind. Auch bei einbruchhemmenden Sicherheitsfenstern wird in diesem Fall die Verbindung des Flügelrahmens mit dem Blendrahmen im Bereich der Kippachse in der Regel lediglich durch standardmäßige Dreh-Kipp-Bänder im Bereich der vertikalen Drehachse eines Dreh-Kipp-Fensters bzw. einer Lagerpfanne auf der gegenüberliegenden Seite des Flügelrahmens gebildet, wobei ein mit der Schubstange betätigtes Lagerelement in der Kippstellung in die Lagerpfanne eingreift. Derartige Beschlagteile, wie sie auch bei standardmäßigen Fenstern, die keinen Sicherheitsanforderungen genügen müssen, verwendet werden, halten etwas heftigeren und nachhaltigeren Angriffen auf das Sicherheitsfenster in gekipptem Zustand nicht Stand.

Die DE 94 09 388 U1 offenbart beispielsweise ein Fenster, das sich in der Verschlussstellung durch eine große Einbruchsicherheit auszeichnen soll. Hierzu sind Blend- und Flügelrahmen des Fensters in der Kippachse über eine "Pilzkopf-Verbindung" verbunden.

In diesem Zusammenhang wird es jedoch zunehmend als unbefriedigend angesehen, wenn ein Sicherheitsfenster lediglich in geschlossener Stellung hinreichende Sicherheitseigenschaften aufweist. Vielmehr ist es auch erwünscht, ein Sicherheitsfenster aus Gründen einer hinreichenden Lüftung dauerhaft im gekippten Zustand belassen zu können, ohne dass hierdurch die einbruchhemmende Wirkung gänzlich bzw. zum großen Teil verloren geht. Hinzu kommt die Problematik, dass es unerwünscht bzw. häufig sehr schwierig ist, stets zu kontrollieren, ob alle Fenster sich in der unter Sicherheitsaspekten allein befriedigenden Schließstellung des Flügelrahmens befinden.

Aus der EP 1 516 996 A2 ist ein sprengwirkungshemmendes Fenster bekannt, dessen Blendrahmen und Flügelrahmen im Bereich der Kippachse mit Verschiebebegrenzungselementen versehen sind, die - abgesehen von einer Drehstellung des Fensters - so ineinander greifen, dass eine gewaltsame Verschiebung des Flügelrahmens (auch in einer Kippstellung) in etwa senkrecht zu seiner Ebene verhindert ist.

### Aufgabe

Der Erfindung liegt die Aufgabe zugrunde, ein Sicherheitsfenster oder eine Sicherheitstür in einbruchhemmender Ausführung vorzuschlagen, die auch in gekippter Stellung des Flügelrahmens eine Sicherheit sowohl gegenüber einer horizontalen Bewegung des unteren Endes des Flügelrahmens senkrecht zu der Kippachse als auch eine vertikale Bewegung des Flügelrahmens senkrecht zu der Kippachse verhindert. Dabei soll die Festlegung des Flügelrahmens gegenüber dem Blendrahmen möglichst spielarm bzw. vorzugsweise gänzlich spielfrei sein.

### Lösung

Ausgehend von einem Sicherheitsfenster bzw. einer Sicherheitstür der eingangs beschriebenen Art wird diese Aufgabe erfindungsgemäß dadurch gelöst, dass das mit der Schubstange gekoppelte erste Verriegelungselement mit einem Eingriffsbereich in eine Kammer des Flügelrahmenprofils derart formschlüssig eingreift, dass das Verriegelungselement lediglich von einer offenen Stirnseite eines Schenkels des Flügelrahmens in das Flügelrahmenprofil einschiebbar ist.

Auf diese Weise wird eine sehr haltbare formschlüssige Verbindung zwischen dem Eingriffsbereich des Verriegelungselements und dem Kopplungsbereich desselben geschaffen. Dies ist deshalb von besonderer Bedeutung, weil die Schubstange mit der ihr zugeordneten Lagerungsnut in der Regel nur unzureichend fest verbunden ist, so dass selbst bei einer sehr belastbaren Verbindung zwischen dem Verriegelungselement und der Schubstange letztere aus dem Flügelrahmenprofil herausgerissen werden könnte, wenn nicht der erfindungsgemäße Eingriffsbereich in eine Kammer des Flügelrahmenprofils formschlüssig eingreifen würde, so dass in diesem Fall die Festigkeit der Wandungen des Flügelrahmenprofils genutzt wird.

In der Kippstellung des Flügelrahmens ist ein formschlüssiger Eingriff zwischen einem blendrahmenfesten und einem mit der Schubstange verschiebbaren Verriegelungselement geschaffen, bei dem es sich um eine Art zusätzliches Scharnier bzw. Drehgelenk handelt, wobei die Drehachse dieses Zusatzgelenk mit der Kippachse zusammenfällt. Die Herstellung dieses zusätzlichen Formschlusses zwischen Flügelrahmen und Blendrahmen, der in der Drehstellung der Schubstange deaktiviert sein muss, um die Drehbewegung des Flügelrahmens zu ermöglichen, erfolgt auf sehr bequeme Weise durch Betätigung der Schubstange, welche wiederum typischerweise von einem Einhand-Drehgriff betätigt wird. Der Benutzer merkt somit von der Herstellung dieses zusätzlichen Formschlusses nichts, vielmehr geschieht dies automatisch bei der Umschaltung zwischen der Dreh- und der Kippstellung. Der Vorteil liegt neben der sehr hohen Bequemlichkeit, im Übrigen auch darin, dass die Herstellung dieses sicherheitsrelevanten zusätzlichen Formschlusses nicht vergessen werden kann, wodurch die Sicherheitseigenschaften sehr nachteilig berührt wären.

Ein großer Vorteil des formschlüssigen Eingriffs in Form eines zusätzlichen Bandes bzw. Drehgelenks besteht darin, dass dieses in alle Richtungen senkrecht zur Kippachse eine Relativbewegung zwischen Flügelrahmen und Blendrahmen mit sehr geringem Spiel bzw. quasi spielfrei verhindert. Hierin unterscheidet sich ein derartiges Zusatz-Drehgelenk sehr vorteilhaft von anderen aus dem Stand der Technik bekannten formschlüssig ineinander greifenden Verriegelungselementen, beispielsweise in Form von patrizen-matrizenförmigen Elementen oder solchen mit Nut-Pilzkopf-Eingriff.

Gemäß einer besonders bevorzugten Ausführungsform des erfindungsgemäßen Fensters bzw. der erfindungsgemäßen Tür sind beide Verriegelungselemente durch einen Randstreifen des Flügelrahmens von einem die zu verschließende Öffnung aufweisenden Raum des Gebäudes aus unsichtbar überdeckt, so dass das Fenster bzw. die Tür nach der Erfindung auch erhöhten architektonischen bzw. ästhetischen Ansprüchen gerecht werden kann. Dies wird insbesondere dadurch ermöglicht, weil die Schubstange in einem Falzbereich des Fensters verläuft und somit ebenfalls nicht sichtbar ist.

Außerdem ist es besonders vorteilhaft, wenn ein weiteres fest mit dem Blendrahmen verbundenes Verriegelungselement vorgesehen ist, mit dem das mit der Schubstange gekoppelte Verriegelungselement mit einer Seite, die dem ersten fest mit dem Blendrahmen verbundenen Verriegelungselement gegenüberliegt, in der Schließstellung der Schubstange in Eingriff kommt. Auf diese Weise wird nicht nur in der Kippstellung eine zusätzliche formschlüssige Verbindung erreicht, sondern auch in der Schließstellung, wobei die Art der Formschlussverbindung in der Schließ- und auch der Kippstellung vorzugsweise identisch ausgebildet sind. Lediglich in der Drehstellung der Schubstange, die bei herkömmlichen Griffbetätigungen zwischen der Schließ- und der Kippstellung angeordnet ist, ist das schubstangenseitige Verriegelungselement frei und mit keinem der beiden blendrahmenfest angeordneten Verriegelungselement in Eingriff.

Eine Möglichkeit der Ausbildung des Zusatz-Drehgelenks zwischen Blend- und Flügelrahmen besteht darin, dass das mit der Schubstange gekoppelte Verriegelungselement mindestens einen Zapfen aufweist, der mit einer angepassten Lagerbohrung in einem fest mit dem Blendrahmen verbundenen Verriegelungselement in der Kippstellung und/oder in der Schließstellung der Schubstange in Eingriff bringbar ist. Alternativ hierzu ist es gleichfalls möglich, dass das mit der Schubstange gekoppelte Verriegelungselement mindestens eine Lagerung aufweist, mit der ein Zapfen eines fest mit dem Blendrahmen verbundenen Verriegelungselements in der Kippstellung und/oder der Schließstellung der Schubstange in Eingriff bringbar ist. Grundsätzlich ist es sogar möglich, dass das mit der Schubstange gekoppelte Verriegelungselement an einer Seite einen Zapfen aufweist, der mit einer angepassten Lagerbohrung in einem ersten, fest mit dem Blendrahmen verbundenen Verriegelungselement in der Kippstellung oder in der Schließstellung der Schubstange in Eingriff bringbar ist und dass das mit der Schubstange gekoppelte Verriegelungselement des Weiteren auf der gegenüberliegenden Seite eine Lagerbohrung aufweist, mit der ein Zapfen eines zweiten, fest mit dem Blendrahmen verbundenen Verriegelungselements in der Schließstellung oder in der Kippstellung der Schubstange in Eingriff bringbar ist.

### Ausführungsbeispiel

Die Erfindung wird nachfolgend anhand dreier Ausführungsbeispiele von Sicherheitsfenstern, die in der Zeichnung dargestellt sind, näher erläutert, es zeigt :
- Figur 1: einen Schnitt durch eine Blendrahmen-Flügelrahmen-Kombination mit einem blendrahmenseitig fest montierten Verriegelungselement,
- Figur 2: wie Figur 1, jedoch mit einem mit der Schubstange gekoppelten flügelrahmenseitigen Verriegelungselement,
- Figur 3: eine Ansicht eines Eckbereichs eines Sicherheitsfensters mit zwei blendrahmenseitig fest montierten Verriegelungselementen und einem mit der Schubstange gekoppelten flügelrahmenseitigen Verriegelungselement,
- Figur 4: wie Figur 1, jedoch mit einem in der Tiefe vergrößerten inneren Flügelrahmenprofil,
- Figur 5: wie Figur 2, jedoch mit einem in der Tiefe vergrößerten Flügelrahmenprofil.

Unter Bezugnahme auf die Figuren 1 bis 3 ist ein Sicherheitsfenster beschrieben, dass aus einem fest in einer Öffnung eines Gebäudes verankerten Blendrahmen 2 und einem mit einer Füllung 11 aus einem lsolier-Sicherheitsglas versehenen Flügelrahmen 4, der in dem Blendrahmen 2 um eine horizontale Kippachse 20 kippbar und um eine nicht dargestellte vertikale Drehachse drehbar gelagert ist. Auf der der Kippachse gegenüberliegenden Seite ist der Flügelrahmen 4 mittels einer nicht sichtbaren Sicherheitsschere mit dem Blendrahmen 2 verbunden, wobei die Sicherheitsschere in einer Kippendstellung, in der der Flügelrahmen 4 um einen Kippwinkel von ca. 10° gegenüber dem Blendrahmen 2 nach innen verschwenkt ist, durch die Sicherheitsschere an einer weiteren Auslenkung gehindert wird, wobei die Sicherheitsschere in diesem Fall auf Zug belastet wird.

Der Blendrahmen 2 besteht aus einem äußeren Blendrahmenprofil 1, das über einen Isoliersteg 7 mit einem inneren Blendrahmenprofil 6 gekoppelt ist. In gleicher Weise besteht der Flügelrahmen 4 aus einem äußeren Flügelrahmenprofil 8 und einem damit über einen Isoliersteg 10 gekoppelten inneren Flügelrahmenprofil 3. Die Füllung 11 ist mittels einer Glashalteleiste 12 in dem Flügelrahmen 4 gehalten. Eine zwischen dem inneren Rahmenprofil 6 und dem äußeren Blendrahmenprofil 1 angeordnete Mitteldichtung 12a korrespondiert mit einem Steg 13, der an dem Isoliersteg 10 des Flügelrahmens 4 angeordnet ist.

Ein in Figur 1 dargestelltes blendrahmenseitig fest mit dem inneren Blendrahmenprofil 6 verbundenes zweites Verriegelungselement 30 besitzt einen senkrecht zur Zeichnungsebene der Figur 1 verlaufenden zylindrischen und an der freien Stirnseite angefasten Zapfen 31, der aus dem Grundkörper 32 des zweiten Verriegelungselements 30 vorsteht.

Demgegenüber zeigt Figur 2 ein flügelrahmenseitig angeordnetes mit einer Schubstange 34 gekoppeltes erstes Verriegelungselement 33, das entsprechend der Bewegung der Schubstange 34 relativ zu dem Flügelrahmen 4 innerhalb dessen inneren Flügelrahmenprofils 3 in eine Richtung parallel zu der Kippachse 20 verschiebbar ist. Das erste Verriegelungselement 33 besitzt eine stirnseitig angefaste Lagerbohrung 35, die in ihrem Durchmesser an den Durchmesser des Zapfens 31 des zweiten Verriegelungselements 30 am Blendrahmen 2 angepasst ist. Die Eingriffsverhältnisse sind in Figur 3 dargestellt. In dieser Stellung der Verriegelungselemente 30 und 33 zueinander ist der Flügelrahmen 4 des Fensters von der in den Figuren 1 und 2 dargestellten Schließstellung in die zeichnerisch nicht dargestellte Kippstellung überführbar, wobei eine Schwenkbewegung um die Kippachse 20 stattfindet. Die untere innere Kante "k" des inneren Flügelrahmenprofils 3 stößt dabei gerade so an die Ansichtsseite 15 des inneren Blendrahmenprofils 6 an.

Sowohl in Figur 1 als auch in Figur 2 wären je nach gewählter Schnittebene beide Verriegelungselemente 30 und 33 sichtbar. Der Übersichtlichkeit halber ist jedoch in Figur 1 lediglich das zweite Verriegelungselement 30 und in Figur 2 lediglich das erste Verriegelungselement 33 dargestellt, wohingegen in Figur 3 beide dargestellt sind.

Aus Figur 3 ist des Weiteren ersichtlich, dass in einem Abstand 36 zwischen den Zapfen 31 ein drittes blendrahmenseitig fest montiertes Verriegelungselement 37 vorhanden ist, das spiegelbildlich zu dem zweiten Verriegelungselement 30 angeordnet ist, d.h. die beiden Zapfen 31 weisen aufeinander zu. Die Breite 37' des mit der Schubstange gekoppelten und in horizontale Richtung parallel zu der Kippachse 20 verschiebbaren ersten Verriegelungselements 33 ist geringfügig kleiner als der Abstand 36 zwischen den Verriegelungselementen 30 und 37, so dass in der Drehstellung der Schubstange 34, in der sich das erste Verriegelungselement 33 genau zwischen den beiden Verriegelungselementen 30 und 37 befindet, kein Eingriff besteht, so dass der Flügelrahmen 4 zusammen mit dem ersten Verriegelungselement 33 um eine vertikale Drehachse aufgedreht werden kann.

Zur Erhöhung der Sicherheit in der Schließstellung der Schubstange 34 dient das dritte blendrahmenseitige Verriegelungselement 37, mit dem das mit einer durchgängigen Lagerbohrung versehene erste Verriegelungselement 33 gleichfalls formschlüssig nach Art eines Zusatz-Drehgelenks in Eingriff bringbar ist. Diese Stellung ist aus Gründen der Übersichtlichkeit in Figur 3 jedoch nicht dargestellt.

Um die Festigkeit des Flügelrahmens 4 zu erhöhen, kann dieser im Bereich des Eingriffs der blendrahmenfesten Verriegelungselemente 30, 37 aus Vollmaterial bestehen oder mit einer Verstärkungseinlage versehen sein.

Das in den Figuren 4 und 5 dargestellte Fenster unterscheidet sich von dem gemäß den Figuren 1 bis 3 lediglich in dem in seiner Tiefe 39 vergrößerten inneren Flügelrahmenprofil 3' und einer in der Tiefe daran angepassten Glashalteleiste 12'. Diese Tiefe 39 macht einen Ausschnitt in Form einer Ausfräsung, wie er bei der Ausführungsform gemäß Figur 1 für das blendrahmenseitige zweite Verriegelungselement 30 erforderlich ist, überflüssig. Die Kippachse 20 und das gesamte Verriegelungselement 30 liegen außerhalb des inneren Flügelrahmenprofils 3. Dennoch bewirkt auch das innere Flügelrahmenprofil 3 gemäß Figur 4 ein Hintergreifen der Unterseite 40 des zweiten Verriegelungselements 30, so dass der Flügelrahmen 4' zusätzlich gegen eine vertikale Bewegung bzw. eine Bewegung parallel zu der Füllung 11 im gekippten Zustand des Flügelrahmens 3 gesichert ist.

Wie sich aus Figur 5 ergibt, ist auch das flügelrahmenseitig angeordnete erste Verriegelungselement 33', wie auch das erste Verriegelungselement 33 gemäß Figur 2, mittels zweier Eingriffsbereiche 41' bzw. 42' mit dem inneren Flügelrahmenprofil 3' formschlüssig gekoppelt, um den Widerstand gegen ein Herausreißen zu erhöhen. Bei dem ersten Verriegelungselement 33 gemäß Figur 2 sind dies äquivalente Eingriffsbereiche 41 und 42.

Die Eingriffsverhältnisse in der Kippstellung und in der Schließstellung sowie der nicht vorhandene Eingriff in der Drehstellung des Flügelrahmens stimmen mit den Darstellungen in Figur 3 überein.

## Patentansprüche

1. Sicherheitsfenster oder -tür in einbruchhemmender Ausführung, mit einem in einer Öffnung eines Gebäudes verankerbaren Blendrahmen (2) und einem mit einer Füllung (11) versehenen, in dem Blendrahmen (2) um eine horizontale Kippachse (20) kippbar und eine vertikale Drehachse drehbar gelagerten Flügelrahmen (4, 4'), dessen Kippbewegung in einer Kippendstellung durch mindestens eine den Flügelrahmen (4, 4') mit dem Blendrahmen (2) verbindende und vorzugsweise an der der Kippachse (20) gegenüberliegenden Seite des Flügelrahmens (4, 4') befestigten Sicherheitsschere begrenzt ist, sowie mit einem fest mit einer verdeckt in einem Falzbereich zwischen dem Flügelrahmen (4, 4') und dem Blendrahmen (2) geführten Schubstange (34) des Flügelrahmens (4, 4') gekoppelten ersten Verriegelungselement (33, 33'), das in einer Kippstellung der Schubstange (34) mit einem fest in dem Blendrahmen (2) verbundenen zweiten Verriegelungselement (30) derart formschlüssig in Eingriff steht, dass beide Verriegelungselemente (30, 33, 33') um die Kippachse (20) relativ zueinander verdrehbar sind und das in einer Drehstellung der Schubstange (34) außer Eingriff mit dem fest mit dem Blendrahmen (2) verbundenen zweiten Verriegelungselement (30) steht, so dass eine Drehbewegung des Flügelrahmens (4, 4') um die Drehachse möglich ist, **dadurch gekennzeichnet, dass** das mit der Schubstange (34) gekoppelte erste Verriegelungselement (33, 33') mit einem Eingriffsbereich (44, 42, 41', 42') in eine Kammer des Flügelrahmenprofils (3, 3') derart formschlüssig eingreift, dass das erste Verriegelungselement (33, 33') lediglich von einer offenen Stirnseite eines Schenkels des Flügelrahmens (4, 4') in das Flügelrahmenprofil (3, 3') einschiebbar ist.

2. Sicherheitsfenster oder -tür nach Anspruch 1, **dadurch gekennzeichnet, dass** beide Verriegelungselemente (30, 33, 33') durch einen Randstreifen des Flügelrahmens (4, 4') von einem die zu verschließenden Öffnung aufweisenden Raum des Gebäudes aus unsichtbar überdeckt sind.

3. Sicherheitsfenster oder -tür nach einem der Ansprüche 1 und 2, **gekennzeichnet durch** ein drittes, fest mit dem Blendrahmen (2) verbundenes Verriegelungselement (37), mit dem das mit der Schubstange (34) gekoppelte erste Verriegelungselement (33, 33') mit einer Seite, die dem zweiten, fest mit dem Blendrahmen (2) verbundenen Verriegelungselement (30) gegenüber liegt, in der Schließstellung der Schubstange (34) in Eingriff kommt.

4. Sicherheitsfenster oder -tür nach einem der Ansprüche 1 bis 3, **dadurch gekennzeichnet, dass** das mit der Schubstange gekoppelte erste Verriegelungselement mindestens einen Zapfen aufweist, der mit einer angepassten Lagerbohrung in dem fest mit dem Blendrahmen verbundenen zweiten oder zweiten und dritten Verriegelungselement in der Kippstellung und/oder in der Schließstellung der Schubstange in Eingriff bringbar ist.

5. Sicherheitsfenster oder-tür nach einem der Ansprüche 1 bis 3, **dadurch gekennzeichnet, dass** das mit der Schubstange (34) gekoppelte erste Verriegelungselement (33, 33') mindestens eine Lagerbohrung (35) aufweist, mit der ein Zapfen (31) des fest mit dem Blendrahmen (2) verbundenen zweiten oder zweiten und dritten Verriegelungselementes (30, 37) in der Kippstellung und/oder der Schließstellung der Schubstange (34) in Eingriff bringbar ist.

## Claims

1. A burglar-proof security window or door, comprising a frame (2) that can be anchored in an opening of a building and a casement (4, 4') which is provided with a panel (11), is tiltable about a horizontal tilting axis (20) in the frame (2) and is rotatable held about a vertical rotational axis and whose tilting motion in a tilt end position is limited by at least one set of security shears which connect the casement (4, 4') with the frame (2) and are preferably fastened to the side of the casement (4, 4') opposite of the tilting axis (20), and a first locking element (33, 33') coupled with a pushrod (34) of the casement (4, 4') which is guided in a concealed manner in a folding area between the casement (4, 4') and the frame (2), which first locking element (33, 33') is in interlocking engagement in a tilted position of the pushrod (34) with a second locking element (30) which is rigidly connected in the frame (2) in such a way that both locking elements (30, 33, 33') can be twisted relative to each other about the tilting axis (20) and which in a rotational position of the pushrod (34) stands out of engagement with the second locking element (30) which is rigidly connected with the frame (2), so that a rotational movement of the casement (4, 4') about the rotational axis is possible, **characterized in that** the first locking element (33, 33') which is coupled with the pushrod (34) engages with an engagement area (44, 42, 41', 42') in a cavity of the casement profile (3, 3') in such a way that the first locking element (33, 33') can be pushed merely by an open front side of a leg of the casement (4, 4') into the casement profile (3, 3').

2. A security window or door according to claim 1, **characterized in that** both locking elements (30, 33, 33') are invisibly covered by a boundary strip of the casement (4, 4') from a room of the building having the opening to be sealed.

3. A security window or door according to one of the claims 1 and 2, **characterized by** a third locking element (37) which is rigidly connected with the frame (2) and with which the first locking element (33, 33') which is coupled with the pushrod (34) comes into engagement in the closed position of the pushrod (34) with a side which is opposite to the second locking element (30) rigidly connected with the frame (2).

4. A security window or door according to one of the claims 1 to 3, **characterized in that** the first locking element coupled with the pushrod comprises at least one pin which in the titled position and/or in the closed position of the pushrod can be brought into engagement with an adjusted bearing bore in the second or second and third locking element rigidly connected with the frame.

5. A security window or door according to one of the claims 1 to 3, **characterized in that** the first locking element (33, 33') coupled with the pushrod (34) comprises at least one bearing bore (35) with which a pin (31) of the second or second and third locking element (30, 37) rigidly connected with the frame can be brought into engagement in the tilted position and/or closed position of the pushrod (34).

## Revendications

1. Fenêtre ou porte de sécurité antieffraction, avec un châssis dormant (2) pouvant être ancré dans une ouverture d'un bâtiment et un châssis de battant (4, 4') doté d'une garniture (11) et supporté dans le châssis dormant (2) de façon à pouvoir basculer autour d'un axe de basculement horizontal (20) et pivoter autour d'un axe de pivotement vertical, dont le mouvement basculant est limité dans une position de fin de course de basculement par au moins un parallélogramme de sécurité reliant le châssis de battant (4, 4') au châssis dormant (2) et fixé de préférence sur le côté du châssis de battant (4, 4') opposé à l'axe de basculement (20), et avec un premier élément de verrouillage (33, 33') couplé de manière fixe à une barre de poussée (34) du châssis de battant (4, 4') cachée dans la feuillure entre le châssis de battant (4, 4') et le châssis dormant (2), qui est en prise en correspondance de forme, dans une position de basculement de la barre de poussée (34), avec un deuxième élément de verrouillage (30) fixé dans le châssis dormant (2), de telle manière que les deux éléments de verrouillage (30, 33, 33') puissent tourner l'un par rapport à l'autre autour de l'axe de basculement (20), et qui n'est pas en prise, dans une position de rotation de la barre de poussée (34), avec le deuxième élément de verrouillage (30) relié de manière fixe au châssis dormant (2), de telle sorte qu'un mouvement de rotation du châssis de battant (4, 4') autour de l'axe de pivotement est possible, **caractérisée en ce que** le premier élément de verrouillage (33, 33') couplé à la barre de poussée (34) se met en prise en correspondance de forme par une zone de prise (44, 42, 41', 42') dans un compartiment du profilé de châssis de battant (3, 3'), de telle manière que le premier élément de verrouillage (33, 33') ne peut être enfilé dans le profilé de châssis de battant (3, 3') que par une face d'extrémité ouverte d'un bras du châssis de battant (4, 4').

2. Fenêtre ou porte de sécurité selon la revendication 1, **caractérisée en ce que** les deux éléments de verrouillage (30, 33, 33') sont recouverts, de façon à être invisibles depuis une pièce présentant l'ouverture à fermer, par une bande de bord du châssis de battant (4, 4').

3. Fenêtre ou porte de sécurité selon l'une des revendications 1 et 2, **caractérisée en ce qu'**elle comporte un troisième élément de verrouillage (37) relié de manière fixe au châssis dormant (2), avec lequel le premier élément de verrouillage (33, 33') couplé à la barre de poussée (34) vient en prise par un côté faisant face au deuxième élément de verrouillage (30) fixé au châssis dormant (2) dans la position de fermeture de la barre de poussée (34).

4. Fenêtre ou porte de sécurité selon l'une des revendications 1 à 3, **caractérisée en ce que** le premier élément de verrouillage couplé à la barre de poussée présente au moins un goujon qui peut être mis en prise dans un trou de support adapté dans le deuxième ou dans les deuxième et troisième éléments de verrouillage reliés de manière fixe au châssis dormant, dans la position de basculement et/ou dans la position de fermeture de la barre de poussée.

5. Fenêtre ou porte de sécurité selon l'une des revendications 1 à 3, **caractérisée en ce que** le premier élément de verrouillage (33, 33') couplé à la barre de poussée (34) possède au moins un trou de support (35) avec lequel un goujon (31) du deuxième ou des deuxième et troisième éléments de verrouillage (30, 37) reliés de manière fixe au châssis dormant (2) peut être mis en prise dans la position de basculement et/ou dans la position de fermeture de la barre de poussée (34).
